# EUROPÄISCHE PATENTSCHRIFT

(11) **EP 1 384 813 B1**
(45) Veröffentlichungstag und Bekanntmachung des Hinweises auf die Patenterteilung: **09.07.2008**
(21) Anmeldenummer: 03012015.8
(22) Anmeldetag: 28.05.2003
(51) Int. Cl.: E01B 7/28

(54) **Rillenschienenkreuzungsbereich**
Crossing of grooved rails
Croisement des rails à gorge

(30) Priorität: 24.07.2002 DE 10233748; 27.08.2002 DE 10240023
(43) Veröffentlichungstag der Anmeldung: 28.01.2004
(73) Patentinhaber: Schreck-Mieves GmbH, 44225 Dortmund (DE)
(72) Erfinder: Brackmann, Heinrich, 44149 Dortmund (DE); König, Brigitte, 15510 Spreckhövel (DE); Naumann, Jürgen, 12435 Berlin (DE); Ernst, Bodo, 12610 Berlin (DE)
(74) Vertreter: Gesthuysen, von Rohr & Eggert

(56) Entgegenhaltungen:
- NL-C- 40 542
- US-A- 1 743 924
- US-A- 5 797 565

## Beschreibung

Die Erfindung betrifft einen Rillenschienenkreuzungsbereich nach dem Oberbegriff des Anspruchs 1.

Aus der gattungsgemäßen NL-C-40542 ist ein Rillenschienenkreuzungsbereich zweier sich kreuzender Rillenschienenstränge bekannt, wobei die Rillenschienen als solche im Kreuzungsbereich zur Bildung eines Obergurtes und eines Untergurtes ausgefräst sind. Somit werden der Obergurt und der Untergurt im Bereich unterhalb der Fahrrillen jeweils aus einem Schienenprofil hergestellt.

Die US-A-178,140 beschreibt einen Rillenschienenkreuzungsbereich zweier Rillenschienenstränge, wobei jeder Rillenschienenstrang aus zwei parallelen Schienen gebildet wird, An den Punkten, an denen sich die Schienen kreuzen, weisen die einen Schienen eine Verstärkung bzw. einen Vorsprung auf der Unterseite auf. Auf der Oberseite ist dementsprechend eine Ausnehmung vorgesehen für eine andere Schiene. Die andere Schiene ihrerseits weist auf der Unterseite und den Längsseiten Schultern auf, so daß es möglich ist, die andere Schiene von oben in die Ausnehmung in der einen Schiene aufzusetzen, so daß die Fahrrillen ausgefluchtet sind.

In den Kreuzungsbereichen kreuzender Rillenschienenstränge werden in der Regel aus einem Block bestehende Anschlußelemente vorgesehen, die an den Seiten Anschlußbereiche zum Anschluß der beiden Enden der kreuzenden Rillenschienenstränge an das Anschlußelement aufweisen. Das Anschlußelement weist eine erste Fahrrille mit einem kreuzenden Bereich einer zweiten Fahrrille und eine kreuzende zweite Fahrrille auf. Die bekannten Anschlußelemente bestehen aus vorvergüteten Stählen, die die dynamischen Eigenschaften des Schienenmaterials übersteigen und im vergüteten Zustand eine hohe Festigkeit aufweisen. Die insgesamt vier Enden der beiden Rillenschienenstränge werden mit den Anschlußbereichen des Anschlußelementes üblicherweise im Bereich der Fahrrillen verschweißt. Von Nachteil bei den bekannten in Rillenschienenkreuzungsbereichen eingesetzten blockförmigen Anschlußelementen ist, daß es durch den Schweißvorgang infolge der hohen Temperaturen naturgemäß zu Schrumpfungen, hohen inneren Spannungen und Gefügeveränderungen im Nahtbereich kommt. Die Vergütung der eingesetzten Stahlwerkstoffe wird dadurch zumindest teilweise im Nahtbereich zerstört. Der Gefahr des Sprödbruches und der Rißbildung im Bereich der Fahrrillen kann oft nur mit beträchtlichem Aufwand begegnet werden, was mit hohen Anforderungen an die Qualifikation des Schweißpersonals und hohen Wartungs- und Instandhaltungskosten verbunden ist. Das (Flamm-)Richten der durch Wärmeverzug entstandenen Richtungsfehler ist zeit- und kostenaufwendig. Werden Richtungsfehler nicht behoben, können Maß- und Richtwerte, die das stoßfreie und möglichst verschleißfreie Überrollen des Anschlußelementes durch das Schienenrad sicherstellen sollen, nicht eingehalten werden.

Darüber hinaus ist es aus dem Stand der Technik bekannt, die Enden eines kreuzenden Rillenschienenstrangs mit einem gekreuzten Rillenschienenstrang im Bereich der Fahrrillen unmittelbar miteinander zu verschweißen. Der Schweißprozeß im Fahrrillenbereich führt ebenfalls zu Gefügeänderungen, die sich negativ auf die Festigkeit der Rillenschienenstränge im Nahtbereich auswirken. Darüber hinaus werden die Enden des kreuzenden Rillenschienenstrangs und der gekreuzte Rillenschienenstrang im Anschlußbereich abtragend oder spannend bearbeitet, um die sich kreuzenden Schienstränge aneinander anzupassen. Die Bearbeitung und Verschweißung der Schienenstränge verstärkt die Gefahr der Rißbildung und die Gefahr von Brüchen im Bereich der Fahrrillen.

Aufgabe der vorliegenden Erfindung ist es, einen Rillenschienenkreuzungsbereich der eingangs genannten Art zur Verfügung zu stellen, der kostengünstig und leicht richtbar ist und eine hohe Festigkeit im Bereich der Fahrrillen aufweist.

Die zuvor hergeleitete und angegebene Aufgabe ist bei einem Rillenschienenkreuzungsbereich mit den Merkmalen des Anspruchs 1 gelöst.

Durch die erfindungsgemäße Rillenschienenkreuzung ergeben sich eine Reihe von wesentlichen Vorteilen. Gegenüber dem üblicherweise in Rillenschienenkreuzungsbereichen eingesetzten, aus einem Block bestehenden Anschlußelementen weist der erfindungsgemäße Rillenschienenkreuzungsbereich als Anschlußelement ein zweiteiliges, aus einem Obergurt und einem mit dem Obergurt formschlüssig verbindbaren Untergurt bestehendes Herzstück auf. Der Formschluß in Richtung der Schienenstränge ergibt sich dadurch, daß der Obergurt von oben her in den Untergurt eingesetzt wird. Durch die zweigeteilte Ausbildung des Herzstücks sinkt zunächst der Montageaufwand beim Einbau des Herzstücks da der Untergurt und der Obergurt nacheinander eingebaut werden können, Außerdem kann im Hinblick auf die FormschlußVerbindung auf Schweißprozesse gänzlich verzichtet werden, so daß daraus resultierende Richtungsfehler nicht zu befürchten sind. Sollten dennoch Richtungsfehler auftreten, können diese einfacher als bisher möglich korrigiert werden. Darüber hinaus können der Obergurt und/oder der Untergurt bedarfsweise nahezu beliebig in der Länge an die jeweiligen Verhältnisse angepaßt werden, wobei die an den Enden des Obergurts und des Untergurts vorgesehenen Anschlußbereiche zum Anschluß an die kreuzenden Rillenschienenstränge weit aus dem unmittelbaren Kreuzungsbereich - und somit aus dem Bereich der höchsten Belastung des Herzstücks - herausgelegt werden können. Dies ist vor allem dann von Vorteil, wenn die Rillenschienenstränge mit dem Herzstück verschweißt werden, da Schweißprozesse dann keinen schädigenden Einfluß auf das Materialgefüge und damit auf die Vergütung im unmittelbaren Kreuzungsbereich des Herzstücks ausüben.

Der erfindungsgemäße Rillenschienenkreuzungsbereich läßt sich grundsätzlich problemlos in allen Kreuzungspunkten von Rillenschienensträngen vorsehen, beispielsweise auch in Weichenanlagen. In Abhängigkeit von dem Kreuzungswinkel der sich kreuzenden Rillenschienenstränge muß lediglich der Kreuzungswinkel zwischen dem Obergurt und dem Untergurt festgelegt werden, um einen weitgehend richtungsfehlerfreien Anschluß der Rillenschienenstränge an das Herzstück des Rillenschienenkreuzungsbereiches vorzusehen. Besonders eignet sich aber eine "90°-Kreuzung".

Um die Herstellungskosten des erfindungsgemäßen kwenscbicncnlcreuzungsbereichs weiter zu senken, ist der Obergurt und/oder der Untergurt aus einem Vollprofil hergestellt, wobei die jeweiligen Ausnehmungen durch eine abtragenden Bearbeitung nachgearbeitet werden, so daß in jedem Falle keine gewalzten Sonderprofile eingesetzt werden müssen. Darüber hinaus ergibt sich durch die Ausbildung als Vollprofil der wesentliche Vorteil, daß ein Ausbrechen der Fahrrillen infolge der dynamischen Beanspruchung beim Überfahren durch das Rad des Schienenfahrzeuges nicht möglich ist. Außerdem können für beide Gurte identische Stränge aus Vollmaterial verwendet werden, was kostengünstig ist.

Um eine formschlüssige Verbindung zwischen dem Obergurt und dem Untergurt in einfacher Art und Weise sicherzustellen, weist der Obergurt unterseitig wenigstens eine erste Ausnehmung auf, während der Untergurt oberseitig eine zu der ersten Ausnehmung komplementäre zweite Ausnehmung aufweist. Dabei sind die Begriffe "Obergurt" und "Untergurt" an die entsprechenden Fachtermini der Fachwerktechnik angelehnt. Vorzugsweise greifen der Obergurt und der Untergurt derart ineinander, daß sich ein spielfreier Formschluß im Bereich der Ausnehmungen ergibt.

Der Obergurt und der Untergurt sind zusätzlich zu dem vorgenannten Formschluß auf der den Fahrrillen abgewandten Seite durch eine weitere Verbindung miteinander verbunden und/oder fixiert. Durch die weitere Verbindung wird sichergestellt, daß es beim Überfahren des Herzstücks durch das Rad eines Zuges nicht zu einem Absinken des Untergurts bzw. zu einem Abheben des Obergurts vom Untergurt kommen kann. Wesentlich ist in diesem Zusammenhang, daß durch die weitere Verbindung das Materialgefüge des Herzstücks im Fahrrillenbereich des Obergurts und des Untergurts bei der Verbindung des Obergurts mit dem Untergurt nicht zerstört wird. Der Obergurt und der Untergurt werden daher keinesfalls auf der Oberseite des Herzstücks miteinander verschweißt. Auf der den Fahrrillen abgewandten Seite des Herzstücks - der Unterseite - ist es jedoch selbstverständlich möglich, den Obergurt und den Untergurt stoffschlüssig, beispielsweise durch Schweißverbindungen, miteinander zu verbinden bzw. zu fixieren. Daneben - d. h. alternativ oder auch zusätzlich - ist es jedoch auch möglich, daß der Obergurt und der Untergurt form- und/oder kraft- und/oder reibschlüssig miteinander verbunden bzw. fixiert sind.

Eine bevorzugte Ausfühungsform der Erfindung sieht vor, daß der Obergurt und der Untergurt mittels einer Auflageplatte von unten oder seitlich verschraubt und/oder verschweißt und/oder verklemmt ist. Die Auflageplatte selbst kann in das Gleisbett eingebettet oder mit den Schwellen verbunden werden.

Der Obergurt und der Untergurt sind endseitig an die Rillenschienenstränge vorzugsweise kraft- und/oder formschlüssig anschließbar, so daß es auch im Bereich des Anschlußpunktes, nämlich am Übergang der Fahrrille des Rillenschienenstrangs zur Fahrrille des Herzstücks, zu keiner Veränderung des Materialgefüges kommt. Insbesondere ist auch hier von wesentlicher Bedeutung, daß die Vergütung des Herzstücks und der Rillenschienenstränge im Fahrrillenbereich nicht zerstört wird. Vorzugsweise kann zum endseitigen Anschluß des Obergurts bzw. des Untergurts an einen Rillenschienenstrang eine tragende bzw. spanende Bearbeitung des Obergurts und/oder des Untergurts und der Enden der Rillenschienenstränge vorgesehen werden, um so den Obergurt bzw. den Untergurt durch eine L- oder S-förmige Verbindung formschlüssig an die Enden der Rillenschienenstränge anzuschließen,

Der Obergurt und der Untergurt sind im zusammengebauten Zustand des Herzstücks vorzugsweise unterseitig ausgefluchtet, um das Auflegen bzw. die Einbettung auf bzw. in das Gleisbett zu erleichtern und eine sichere Fixierung des Herzstücks im Gleisbett sicherzustellen. Zudem wird das Abdrücken des Untergurts von dem Obergurt beim Überfahren des Herzstücks durch das Rad eines Zuges erschwert. Die Fixierung des Obergurts und des Untergurts im Gleisbett kann beispielsweise durch Verschrauben oder durch Verklemmen an einer Schwelle mit einer Klemmplatte oder dergleichen erfolgen.

Der Obergurt und der Untergurt sollten zumindest im Fahrrillenbereich aus einem vergüteten Stahl mit hohen dynamischen Materialeigenschaften, vorzugsweise aus bainitischem chrom- und/oder nickel- und/oder molybdänhaltigen Stahl, insbesondere aus 17CrNiMo 6, CrMo 17 oder Manganhartstahl, bestehen.

Grundsätzlich können der Obergurt und/oder der Untergurt zur Verbindung mit einer Mehrzahl von Untergurten und/oder von Obergurten ausgebildet sein. Dadurch ist es möglich, eine Rillenschienenkreuzung in der Art eines Gitternetzes mit einer Mehrzahl von Rillenschienenkreuzungsbereichen der erfindungsgemäßen Art in einfacher und kostengünstiger Weise aufzubauen. Darüber hinaus ist es auch möglich, an einen Obergurt und/oder einen Untergurt anstelle eines Rillenschienenstrangs einen weiteren Obergurt und/oder einen weiteren Untergurt anzuschließen.

Bei einer Ausführungsform eines Rillenschienenkreuzungsbereichs, welcher nicht Teil der Erfindung wie beansprucht ist, ist vorgesehen, daß ein mit den Enden der Rillenschienenstränge zu verbindendes Herzstück im Kreuzungsbereich vorgesehen ist, daß das Herzstück blockartig einstückig ausgebildet ist, daß das Herzstück auf gegenüberliegenden Seiten jeweils wenigstens zwei Anschlußbereiche zum Anschluß an zwei Enden eines ersten Rillenschienenstrangs und jeweils wenigstens zwei Anschlußbereiche zum Anschluß an zwei Enden eines den ersten Rillenschienenstrang kreuzenden zweiten Rillenschienenstrangs aufweist und daß die Anschlußbereiche zumindest im wesentlichen ohne Gefügeänderungen im Fahrrillenbereich mit den Rillenschienensträngen verbindbar sind, vorzugsweise formschlüssig außerhalb des Fahrrillenbereichs. Der zuvor beschriebenen Ausführungsform liegt der Grundgedanke zugrunde, den Anschluß der sich kreuzenden Rillenschienenstränge an das Herzstück in der Art durchzuführen, daß es zumindest im Bereich der Fahrrillen nicht zu einer Gefügeänderung des vergüteten Stahls durch eine thermische Bearbeitung kommt. Dabei werden erfindungsgemäß die Rillenschienenstränge zumindest im Fahrrillenbereich nicht mit dem Herzstück verschweißt, wobei der Anschluß der Rillenschienenstränge an das Herzstück beispielsweise durch L- oder S-förmige formschlüssige Verbindungen erfolgen kann.

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen
- Fig. 1: eine Draufsicht auf eine Rillenschienenkreuzung mit einer Mehrzahl von Rillenschienenkreuzungsbereichen,
- Fig. 2: eine Draufsicht auf einen Rillenschienenkreuzungsbereich der erfindungsgemäßen Art,
- Fig. 3: eine perspektivische Ansicht eines einen Obergurt und einen Untergurt aufweisenden Herzstücks eines erfindungsgemäßen Rillenschienenkreuzungsbereichs im nicht-verbundenen bzw. nichtineinandergesetzten Zustand des Obergurts und des Untergurts,
- Fig. 4: eine perspektivische Ansicht des in der Fig. 3 dargestellten Herzstücks im miteinander verbundenen Einbauzustand des Obergurts und des Untergurts,
- Fig. 5: eine Ausführungsform einer Auflageplatte zur Verbindung des Obergurts mit dem Untergurt,
- Fig. 6: ein Ausschnitt aus einer Querschnittsansicht entlang der Schnittlinie A - B in Fig. 2, wobei der Obergurt und der Untergurt auf der den Fahrrillen abgewandten Seite mit der in Fig. 4 dargestellten Auflageplatte verschweißt sind,
- Fig. 7: ein Ausschnitt aus einer Querschnittsansicht entlang der Schnittlinie A - B in Fig. 2, wobei der Obergurt und der Untergurt auf der den Fahrrillen abgewandten Seite mit der in Fig. 4 dargestellten Auflageplatte verschraubt sind,
- Fig. 8: ein Ausschnitt aus einer Querschnittsansicht entlang der Schnittlinie C - D in Fig. 2, wobei der Obergurt und der Untergurt auf der den Fahrrillen abgewandten Seite mit der in Fig. 4 dargestellten Auflageplatte verschweißt sind,
- Fig. 9: eine Querschnittsansicht entlang der Schnittlinie E - F in Fig. 1,
- Fig. 10: ein Ausschnitt aus einer Querschnittsansicht entlang der Schnittlinie G - H in Fig. 1 und
- Fig. 11: eine Querschnittsansicht eines durch das Rad eines Schienenfahrzeuges belasteten bekannten Rillenschienenstrangs.

Fig. 1 zeigt eine eine Mehrzahl von Rillenschienenkreuzungsbereichen 1 aufweisende Rillenschienenkreuzung 2. Die Rillenschienenkreuzung 2 umfaßt gemäß der Fig. 1 vier sich kreuzende Gleise I bis IV, die jeweils zwei Rillenschienenstränge a, b aufweisen und auf Schwellen 3 aufliegen. Der in Fig. 2 dargestellte Rillenschienenkreuzungsbereich 1 weist ein Herzstück 4 zum Anschluß an zwei Rillenschienenstränge a, b auf, das im einzelnen in den Fig. 3 und 4 dargestellt ist. Das Herzstück 4 weist einen Obergurt 5 und einen Untergurt 6 auf, wobei der Obergurt 5 des Herzstücks 4 vorzugsweise zum Anschluß an zwei Schienenenden eines ersten Rillenschienenstrangs a und der Untergurt 6 vorzugsweise zum Anschluß an zwei Enden eines den ersten Rillenschienenstrang a kreuzenden zweiten Rillenschienenstrangs b vorgesehen ist. Aus der Fig. 1 geht hervor, daß ein Obergurt und/oder ein Untergurt auch mit einer Mehrzahl von Untergurten und/oder Obergurten verbunden sein kann. Der Obergurt 5 weist gemäß der Fig. 3 und 4 weiterhin eine erste Fahrrille 7 mit einem kreuzenden Bereich 8 einer zweiten Fahrrille 9 und der Untergurt 6 eine kreuzende zweite Fahrrille 9 auf.

Wie insbesondere aus der Fig. 3 hervorgeht, weist der Obergurt 5 eine erste Ausnehmung 10 auf, während der Untergurt 6 oberseitig eine zu der ersten Ausnehmung 10 komplementäre zweite Ausnehmung 11 zur formschlüssigen und spielfreien Verbindung mit dem Obergurt 5 aufweist. Zur Überführung in den Einbauzustand werden der Obergurt 5 und der Untergurt 6 miteinander in der Art verbunden, daß der Obergurt 5 im Bereich der ersten Ausnehmung 10 spielfrei auf dem Untergurt 6 im Bereich der zweiten Ausnehmung 11 aufliegt. Dadurch wird das Herzstück in Fahrtrichtung stabilisiert.

Im Einbauzustand ist der kreuzende Bereich 8 der zweiten Fahrrille 9 im Obergurt 5 mit der zweiten Fahrrille 9 im Untergurt 6 ausgefluchtet, um ein stoßfreies Überfahren des Rillenschienenkreuzungsbereiches 1 zu ermöglichen. Der Obergurt 5 und der Untergurt 6 sind im Einbauzustand vorzugsweise auf der den Fahrrillen 7, 9 abgewandten Seite ebenfalls ausgefluchtet, um den Einbau des Herzstücks 4 in das Gleisbett zu erleichtern, den Obergurt 5 und den Untergurt 6 sicher miteinander zu verbinden und eine stabile Lage des Herzstücks 4 im Gleisbett sicherzustellen.

In der Fig. 5 ist eine Draufsicht auf eine Auflageplatte 12 zur Verbindung des Obergurts 5 mit dem Untergurt 6 dargestellt. Wie aus den Fig. 6 bis 8 hervorgeht, kann die Auflageplatte 12 mit dem Obergurt 5 und dem Untergurt 6 verschraubt oder verschweißt werden, um eine sichere Verbindung dieser beiden Bauteile zu erhalten. Die Auflageplatte 12 weist kreisförmige Öffnungen 13 für Schrauben 14 auf. Wird die Grundplatte 12 mit dem Obergurt 5 bzw. dem Untergurt 6 nicht verschraubt, sondern von unten verschweißt, sind die Schweißnähte vorzugsweise entlang der kreisförmigen Öffnungen 13 vorgesehen.

Besonders vorteilhaft ist es, den Obergurt 5 mit dem Untergurt 6 ohne Veränderung des Materialgefüges im Fahrrillenbereich der Fahrrillen 7, 9 miteinander zu verbinden. Um ein gleichbleibendes Materialgefüge im Fahrrillenbereich sicherzustellen, wird eine Wärmebehandlung an der Oberseite des Herzstücks 4 im Bereich der Fahrrillen 7, 9, beispielsweise zur Verbindung des Obergurts 5 mit dem Untergurt 6 durch Verschweißen, nicht durchgeführt.

Schweißvorgänge auf der den Fahrrillen 7, 9 abgewandten Seite des Obergurts 5 bzw. des Untergurts 6, d. h. an der Unterseite des Herzstücks 4, bewirken dagegen keine Veränderung des Materialgefüges im Fahrrillenbereich, durch die unter Umständen die Vergütung des Herzstücks 4 in diesem Bereich zerstört würde.

Die Verbindung des Obergurts 5 mit dem Untergurt 6 auf der den Fahrrillen abgewandten Seite mittels einer Auflageplatte 12 bewirkt auch eine Stabilisierung des Herzstücks 4 quer zur Fahrtrichtung, so daß es beim Überfahren des Herzstücks 4 durch das Rad eines Schienenfahrzeuges zu keinem Abdrücken des Untergurts 6 vom Obergurt 5 kommt.

Der Obergurt 5 und der Untergurt 6 werden vorzugsweise formschlüssig an die Rillenschienenstränge a, b angeschlossen, wobei zumindest im wesentlichen das Materialgefüge der Rillenschienenstränge a, b und des Herzstücks 4 im Fahrrillenbereich nicht verändert wird. Gemäß der in der Fig. 7 dargestellten Ausführungsform ist zum Anschluß des Obergurts 5 und/oder des Untergurts 6 an einen Rillenschienenstrang a, b eine L-förmige formschlüssige Verbindung vorgesehen.

Der Obergurt 5 weist gemäß der Fig. 9 mehrere eingearbeitete Ausnehmungen 15 auf, in die jeweils eine Spannklammer 16 zur Fixierung des Herzstücks 4 an der Schwelle 3 eingreift. Der Obergurt 5 bzw. der Untergurt 6 (nicht dargestellt) können über die Spannklammern 16 und eine elastische Auflage 17 mit der Schwelle 3 verschraubt sein. Dadurch wird eine Fixierung des Obergurts 5 bzw. des Untergurts 6 an den Schwellen 3 im Gleisbett bewirkt.

Durch die von einem Rad 18 eines Schienenfahrzeuges auf die Fahrrillen 7, 9 des Rillenschienenstrangs a, b hervorgerufene Belastung kommt es beim Stand der Technik üblicherweise nach kurzer Zeit zum Ausbrechen der Fahrrille 7, 9 entlang der in Fig. 11 dargestellten Bruchlinie 19. Wie aus der Fig. 9 hervorgeht, ist der Obergurt 5 und/oder der Untergurt 6 im Bereich unterhalb der Fahrrillen 7, 9 als Vollprofil ausgebildet. Das Ausbrechen der Fahrrille 7, 9 beim Überfahren durch das Rad 18 wird somit verhindert.

## Patentansprüche

1. Rillenschienenkreuzungsbereich (1) zweier Rillenschienenstränge (a, b), wobei wenigstens ein mit den Enden der Rillenschienenstränge (a, b) zu verbindendes Herzstück (4) mit zwei sich kreuzenden Fahrrillen (7, 9) zur Führung eines Rades (18) eines Schienenfahrzeuges im Kreuzungsbereich der Rillenschienenstränge (a, b) vorgesehen ist, wobei wenigstens ein Obergurt (5) des Herzstücks (4) zum Anschluß an zwei Schienenenden eines ersten Rillenschienenstrangs (a) und wenigstens ein mit dem Obergurt (5) formschlüssig verbindbarer Untergurt (6) des Herzstücks (4) zum Anschluß an zwei Enden eines den ersten Rillenschienenstrang (a) kreuzenden zweiten Rillenschienenstrangs (b) vorgesehen ist, wobei der Obergurt (5) eine erste Fahrrille (7) mit einem kreuzenden Bereich (8) einer zweiten Fahrrille (9) und der Untergurt (6) eine kreuzende zweite Fahrrille (9) aufweist und wobei der kreuzende Bereich (8) der zweiten Fahrrille (9) im Obergurt (5) mit der zweiten Fahrrille (9) im Untergurt (6) ausgefluchtet ist, **dadurch gekennzeichnet, daß** der Obergurt (5) und der Untergurt (6) im Bereich unterhalb der Fahrrillenebene der Fahrrillen (7, 9) über die gesamte Länge jeweils ein durchgehendes Vollprofil aufweisen, das zum endseitigen Anschluß an einen Rillenschienenstrang (a, b) vorgesehen ist, und daß der Obergurt (5) und der Untergurt (6) jeweils aus einem Vollprofil-Block durch Fräsen hergestellt sind, wobei der Obergurt (5) unterseitig wenigstens eine erste Ausnehmung (10) aufweist und daß der Untergurt (6) oberseitig eine zu der ersten Ausnehmung (10) komplementäre zweite Ausnehmung (11) zur formschlüssigen Verbindung mit dem Obergurt (5) aufweist und wobei der Obergurt (5) über die gesamte Länge des Obergurts (5) im Bereich unterhalb der Fahrrillen (8, 9) und oberhalb der Ausnehmung (10)eine gleiche Höhe und Breite und der Untergurt (6) über die gesamte Länge des Untergurts (6) im Bereich unterhalb der Ausnehmung (11) eine gleiche Höhe und Breite aufweist.

2. Rillenschienenkreuzungsbereich nach Anspruch 1, **dadurch gekennzeichnet, daß** der Obergurt (5) im Bereich der ersten Ausnehmung (10) spielfrei im Bereich der zweiten Ausnehmung (11) des Untergurts (6) aufliegt.

3. Rillenschienenkreuzungsbereich nach Anspruch 1 oder 2, **dadurch gekennzeichnet, daß** der Obergurt (5) und der Untergurt (6) bei gleichbleibendem Materialgefüge im Fahrrillenbereich vorzugsweise auf der den Fahrrillen (7, 9) abgewandten Seite durch eine weitere Verbindung miteinander verbunden und/oder fixiert sind.

4. Rillenschienenkreuzungsbereich nach einem der vorhergehenden Ansprüche, **dadurch gekennzeichnet, daß** der Obergurt (5) und der Untergurt (6) durch die weitere Verbindung form- und/oder kraft- und/oder reib- und/oder stoffschlüssig miteinander verbunden und/oder fixiert sind.

5. Rillenschienenkreuzungsbereich nach einem der vorhergehenden Ansprüche, **dadurch gekennzeichnet, daß** der Obergurt (5) und der Untergurt (6) auf der den Fahrrillen abgewandten Seite mittels einer Auflageplatte (12) verschraubt und/oder verschweißt und/oder verklemmt ist.

6. Rillenschienenkreuzungsbereich nach einem der vorhergehenden Ansprüche, **dadurch gekennzeichnet, daß** der Obergurt (5) an den ersten Rillenschienenstrang (a) und der Untergurt (6) an den zweiten Rillenschienenstrang (b) bei zumindest im wesentlichen gleichbleibendem Materialgefüge im Fahrrillenbereich vorzugsweise kraft- und/oder formschlüssig anschließbar sind.

7. Rillenschienenkreuzungsbereich nach einem der vorhergehenden Ansprüche, **dadurch gekennzeichnet, daß** zum Anschluß des Obergurts (5) und/oder des Untergurts (6) an den Rillenschienenstrang (a, b) eine L- oder S-förmige formschlüssige Verbindung vorgesehen ist.

8. Rillenschienenkreuzungsbereich nach einem der vorhergehenden Ansprüche, **dadurch gekennzeichnet, daß** der Obergurt (5) und der Untergurt (6) im zusammengesetzten Zustand des Herzstücks (4) unterseitig ausgefluchtet sind.

9. Rillenschienenkreuzungsbereich nach einem der vorhergehenden Ansprüche, **dadurch gekennzeichnet, daß** der Obergurt (5) und der Untergurt (6) zur Fixierung im Gleisbett vorzugsweise mit einer Mehrzahl von Schwellen (3) form- und/oder kraft- und/oder reib- und/oder stoffschlüssig verbunden sind, wobei, vorzugsweise, der Obergurt (5) bzw. der Untergurt (6) an jeder Seite seitliche Ausnehmungen (15) aufweisen zum Eingriff einer Mehrzahl von mit der Schwelle (3) verbundenen Klemmelementen bzw. Spannelementen und/oder wobei, vorzugsweise, der Obergurt (5) bzw. der Untergurt (6) auf einer auf der Schwelle (3) angeordneten elastischen Auflage aufliegen.

10. Rillenschienenkreuzungsbereich nach einem der vorhergehenden Ansprüche, **dadurch gekennzeichnet, daß** der Obergurt (5) und der Untergurt (6) zumindest im Fahrrillenbereich aus einem vergüteten Stahl, vorzugsweise aus bainitischem chrom- und/oder nickel- und/oder molybdänhaltigen Stahl, insbesondere aus 17 CrNiMo 6 bestehen.

11. Rillenschienenkreuzungsbereich nach einem der vorhergehenden Ansprüche, **dadurch gekennzeichnet, daß** der Obergurt (5) und der Untergurt (6) zur Verbindung mit einer Mehrzahl von Untergurten und/oder von Obergurten ausgebildet sind.

12. Rillenschienenkreuzung (2) mit einer Mehrzahl von Rillenschienenkreuzungsbereichen (1) nach einem der vorhergehenden Ansprüche.

## Claims

1. Grooved rail crossing region (1) of two grooved rail sections (a, b), wherein at least one frog (4) to be connected to the ends of the grooved rail sections (a, b) is provided with two crossing travel grooves (7, 9) for guiding a wheel (18) of a rail vehicle in the crossing region of the grooved rail sections (a, b), wherein at least one top chord (5) of the frog (4) is provided for attaching to two rail ends of a first grooved rail section (a) and at least one bottom chord (6), which can be connected to the top chord (5) in a positive-locking manner, of the frog (4) is provided for attaching to two ends of a second grooved rail section (b) crossing the first grooved rail section (a), wherein the top chord (5) has a first travel groove (7) with a crossing region (8) of a second travel groove (9), and the bottom chord (6) has a crossing second travel groove (9), and wherein the crossing region (8) of the second travel groove (9) in the top chord (5) is aligned with the second travel groove (9) in the bottom chord (6), **characterized in that** the top chord (5) and the bottom chord (6) each have a continuous solid profile over the entire length in the region below the travel groove plane of the travel grooves (7, 9), this solid profile being provided for the end connection to a grooved rail section (a, b), and **in that** the top chord (5) and the bottom chord (6) are each produced from a solid profile block by milling, wherein the top chord (5) has at least one first recess (10) on the underside, and **in that** the bottom chord (6) has a second recess (11), complementary to the first recess (10), on the top side for the positive-locking connection to the top chord (5), and wherein the top chord (5) has an identical height and width over the entire length of the top chord (5) in the region below the travel grooves (8, 9) and above the recess (10), and the bottom chord (6) has an identical height and width over the entire length of the bottom chord (6) in the region below the recess (11).

2. Grooved rail crossing region according to Claim 1, **characterized in that** the top chord (5) in the region of the first recess (10) rests free of play in the region of the second recess (11) of the bottom chord (6).

3. Grooved rail crossing region according to Claim 1 or 2, **characterized in that** the top chord (5) and the bottom chord (6), with the material structure in the travel groove region staying the same, are preferably connected and/or fixed to one another by a further connection on the side remote from the travel grooves (7,9).

4. Grooved rail crossing region according to one of the preceding claims, **characterized in that** the top chord (5) and the bottom chord (6) are connected and/or fixed to one another by the further connection in a positive-locking and/or non-positive and/or frictional and/or integral manner.

5. Grooved rail crossing region according to one of the preceding claims, **characterized in that** the top chord (5) and the bottom chord (6) are screwed and/or welded and/or clamped by means of a supporting plate (12) on the side remote from the travel grooves.

6. Grooved rail crossing region according to one of the preceding claims, **characterized in that** the top chord (5) can be attached to the first grooved rail section (a) preferably in a non-positive and/or positive-locking manner and the bottom chord (6) can be attached to the second grooved rail section (b) preferably in a non-positive and/or positive-locking manner with the material structure in the travel groove region staying at least essentially the same.

7. Grooved rail crossing region according to one of the preceding claims, **characterized in that** an L- or S-shaped positive-locking connection is provided for the attachment of the top chord (5) and/or of the bottom chord (6) to the grooved rail section (a, b).

8. Grooved rail crossing region according to one of the preceding claims, **characterized in that** the top chord (5) and the bottom chord (6) are in alignment on the underside in the assembled state of the frog (4).

9. Grooved rail crossing region according to one of the preceding claims, **characterized in that** the top chord (5) and the bottom chord (6) are connected in a positive-locking and/or non-positive and/or frictional and/or integral manner for fixing in the track bed preferably with a plurality of sleepers (3), wherein, preferably, the top chord (5) and the bottom chord (6) have respective lateral recesses (15) on each side for the engagement of a plurality of clamping elements or gripping elements connected to the sleeper (3) and/or wherein, preferably, the top chord (5) and the bottom chord (6) rest on a respective elastic support arranged on the sleeper (3).

10. Grooved rail crossing region according to one of the preceding claims, **characterized in that** the top chord (5) and the bottom chord (6), at least in the travel groove region, are made of a tempered steel, preferably of bainitic steel containing chrome and/or nickel and/or molybdenum, preferably of 17 CrNiMo 6.

11. Grooved rail crossing region according to one of the preceding claims, **characterized in that** the top chord (5) and the bottom chord (6) are designed for connecting to a plurality of bottom chords and/or top chords.

12. Grooved rail crossing (2) having a plurality of grooved rail crossing regions (1) according to one of the preceding claims,

## Revendications

1. Croisement de rails à gorge (1) de deux lignes de rails à gorge (a, b), dans lequel au moins un coeur de croisement (4) à assembler aux extrémités des lignes de rails à gorge (a, b) avec deux gorges de roulement (7, 9) qui se croisent est prévu pour guider une roue (18) d'un véhicule ferroviaire dans le croisement des lignes de rails à gorge (a, b), dans lequel au moins une barre supérieure (5) du coeur de croisement (4) est prévue pour se raccorder à deux extrémités de rail d'une première ligne de rails à gorge (a) et au moins une barre inférieure (6) du coeur de croisement (4), pouvant être assemblée en complémentarité de forme à la barre supérieure (5), est prévue pour se raccorder à deux extrémités d'une deuxième ligne de rails à gorge (b) croisant la première ligne de rails à gorge (a), dans lequel la barre supérieure (5) présente une première gorge de roulement (7) avec une zone de croisement (8) d'une deuxième gorge de roulement (9) et la barre inférieure (6) présente une deuxième gorge de roulement croisée (9) et dans lequel la zone de croisement (8) de la deuxième gorge de roulement (9) dans la barre supérieure (5) est située au niveau de la deuxième gorge de roulement (9) dans la barre inférieure (6), **caractérisé en ce que** la barre supérieure (5) et la barre inférieure (6) présentent, dans la région située en dessous du plan de gorge de roulement des gorges de roulement (7, 9), sur toute la longueur, chaque fois un profil plein continu qui est prévu pour se raccorder, côté extrémité, à une ligne de rails à gorge (a, b), et **en ce que** la barre supérieure (5) et la barre inférieure (6) sont fabriquées par fraisage chaque fois à partir d'un bloc à profil plein, dans lequel la barre supérieure (5) présente côté inférieur au moins un évidement (10) et **en ce que** la barre inférieure (6) présente côté supérieur au moins un deuxième évidement (11) complémentaire au premier évidement (10) en vue d'un assemblage par complémentarité de forme avec la barre supérieure (5), et dans lequel la barre supérieure (5) présente une hauteur et une largeur égales sur toute la longueur de la barre supérieure (5) dans la région située en dessous des gorges de roulement (8, 9) et au-dessus de l'évidement (10) et la barre inférieure (6) présente une hauteur et une largeur égales sur toute la longueur de la barre inférieure (6) dans la région située en dessous de l'évidement (11).

2. Croisement de rails à gorge selon la revendication 1, **caractérisé en ce que** la barre supérieure (5) dans la région du premier évidement (10) repose sans jeu dans la région du deuxième évidement (11) de la barre inférieure (6).

3. Croisement de rails à gorge selon la revendication 1 ou 2, **caractérisé en ce que** la barre supérieure (5) et la barre inférieure (6) sont assemblées et/ou fixées l'une à l'autre par un assemblage supplémentaire, avec une même structure de matière dans la région des gorges de roulement, de préférence sur le côté situé à l'opposé des gorges de roulement (7, 9).

4. Croisement de rails à gorge selon l'une quelconque des revendications précédentes, **caractérisé en ce que** la barre supérieure (5) et la barre inférieure (6) sont assemblées et/ou fixées l'une à l'autre par l'assemblage supplémentaire en complémentarité de forme et/ou de force et/ou de frottement et/ou de matière.

5. Croisement de rails à gorge selon l'une quelconque des revendications précédentes, **caractérisé en ce que** la barre supérieure (5) et la barre inférieure (6) sont vissées et/ou soudées et/ou serrées au moyen d'une plaque d'assise (12) sur le côté situé à l'opposé des gorges de roulement.

6. Croisement de rails à gorge selon l'une quelconque des revendications précédentes, **caractérisé en ce que** la barre supérieure (5) peut être raccordée à la première ligne de rails à gorge (a) et la barre inférieure (6) peut être raccordée à la deuxième ligne de rails à gorge (b), de préférence en complémentarité de force et/ou de forme, avec une structure de matière au moins essentiellement identique dans la région des gorges de roulement.

7. Croisement de rails à gorge selon l'une quelconque des revendications précédentes, **caractérisé en ce qu'**il est prévu un assemblage par complémentarité de forme en forme de L ou de S pour le raccordement de la barre supérieure (5) et/ou de la barre inférieure (6) à la ligne de rail à gorge (a, b).

8. Croisement de rails à gorge selon l'une quelconque des revendications précédentes, **caractérisé en ce que** la barre supérieure (5) et la barre inférieure (6) sont situées au même niveau côté inférieur lorsque le coeur de croisement (4) est assemblé.

9. Croisement de rails à gorge selon l'une quelconque des revendications précédentes, **caractérisé en ce que** la barre supérieure (5) et la barre inférieure (6) sont assemblées par complémentarité de forme et/ou de force et/ou de frottement et/ou de matière à une pluralité de traverses (3) en vue de leur fixation à l'assise de la voie, dans lequel la barre supérieure (5) ou la barre inférieure (6) présentent de chaque côté des évidements latéraux (15) pour l'accrochage d'une pluralité d'éléments de pinçage ou d'éléments de serrage reliés à la traverse (3) et/ou dans lequel, de préférence, la barre supérieure (5) ou la barre inférieure (6) reposent sur une semelle élastique disposée sur la traverse (3).

10. Croisement de rails à gorge selon l'une quelconque des revendications précédentes, **caractérisé en ce que** la barre supérieure (5) et la barre inférieure (6) se composent, au moins dans la zone des gorges de roulement, d'un acier traité, de préférence d'un acier bainitique contenant du chrome et/ou du nickel et/ou du molybdène, en particulier d'un acier 17 CrNiMo 6.

11. Croisement de rails à gorge selon l'une quelconque des revendications précédentes, **caractérisé en ce que** la barre supérieure (5) et la barre inférieure (6) sont réalisées en vue de l'assemblage avec une pluralité de barres inférieures et/ou de barres supérieures.

12. Croisement de rails à gorge (2) avec une pluralité de zones de croisement de rails à gorge (1) selon l'une quelconque des revendications précédentes.
